# EUROPÄISCHE PATENTSCHRIFT

(11) **EP 1 620 620 B1**
(45) Veröffentlichungstag und Bekanntmachung des Hinweises auf die Patenterteilung: **25.09.2013**
(21) Anmeldenummer: 04730482.9
(22) Anmeldetag: 30.04.2004
(51) Int. Cl.: E05B 65/12

(54) **MEHRFUNKTIONSHEBEL**
MULTIFUNCTIONAL LEVER
LEVIER MULTIFONCTION

(30) Priorität: 08.05.2003 DE 10320445
(43) Veröffentlichungstag der Anmeldung: 01.02.2006
(73) Patentinhaber: Kiekert Aktiengesellschaft, 42579 Heiligenhaus (DE)
(72) Erfinder: GRAUTE, Ludger, 45130 Essen (DE); HANISCH, Dirk, 50825 Köln (DE)
(86) Internationale Anmeldenummer: PCT/DE2004/000917
(87) Internationale Veröffentlichungsnummer: WO 2004/101925

(56) Entgegenhaltungen:
- EP-A- 1 234 937
- WO-A-03/018939
- WO-A-03/025319
- FR-A- 1 492 728
- US-A1- 2002 167 177

## Beschreibung

Die Erfindung betrifft einen Mehrfunktionshebel für das Hebelwerk insbesondere eines Kraftfahrzeugtürverschlusses.

Bei zum Beispiel aus FR 1492728 A, WO 03/025319 A1 oder WO 03/018939 A1 bekannten Hebelwerken erfüllen ren einzelne Hebel regelmäßig eine ganz bestimmte Betätigungsfunktion und werden daher für diese Betätigungsfunktion gefertigt und eingesetzt. So kennt man beispielsweise bei Kraftfahrzeugtürverschlüssen mit Drehfalle, Sperrklinke und Auslösehebel für die Betätigung der Sperrklinke einerseits eine mechanische Betätigung für den Auslösehebel und andererseits eine motorische Betätigung. Für die mechanische Betätigung mag man beispielsweise auf einen Bowdenzug, eine Stange etc. zurückgreifen, während die motorische Betätigung einen Elektromotor einsetzt. Zwischen dem Elektromotor und dem Auslösehebel mögen noch ein Getriebe sowie Verbindungsmittel, beispielsweise andere Hebel, ein Bowdenzug, eine Stange etc., zwischengeschaltet sein. So oder so ist der Auslösehebel für die mechanische Betätigung anders ausgebildet als für die motorische Betätigung, so dass zwei verschiedene Auslösehebel zur Verfügung stehen und wahlweise gefertigt bzw. eingesetzt werden müssen. Das hängt davon ab, ob der Kraftfahrzeugtürverschluss für eine mechanische oder motorische Betätigung ausgelegt ist.

Die bekannte und zuvor beschriebene Vorgehensweise ist in fertigungstechnischer und montagetechnischer Einsicht für jedes beliebige Hebelwerk aufwendig, gleichgültig auf welchem technischen Sachgebiet ein solches Hebelwerk eingesetzt wird. - Hier will die Erfindung Abhilfe schaffen.

Der Erfindung liegt das technische Problem zugrunde, einen Mehrfunktionshebel der eingangs beschriebenen Ausführungsform zu schaffen, der sich in einfacher und funktionsgerechter Bauweise durch mehrere Betätigungsfunktionen auszeichnet.

Zur Lösung dieses Problems wird ein Mehrfunktionshebel gemäß Anspruch 1 vorgeschlagen. - Die Maßnahmen der Erfindung haben zur Folge, dass ein Mehrfunktionshebel verwirklicht wird, dessen Basishebel für seine ursprüngliche Betätigungsfunktion eingesetzt werden kann. Wenn darüber hinaus mehrere Betätigungsfunktionen verlangt sind, kann dieser Basishebel eine entsprechende Anzahl Hebelglieder für die weiteren verlangten Betätigungsfunktionen aufweisen, die drehfest mit dem Basishebel verbunden werden. Die Hebelglieder werden vorzugsweise mit dem Basishebel vernietet oder auf den Basishebel aufgeclipst. Bei einer Ausführungsform in Stahl ist allerdings auch eine Adhäsivverbindung im Wege des Verschweißens denkbar. Ferner besteht die Möglichkeit, die Hebelglieder mit dem Basishebel gleichachsig zu verbinden, wenn der Basishebel in Ausübung seiner Betätigungsfunktion auf einer Schwenkachse verschwenkbar gelagert ist.

Nach einer Ausführungsform der Erfindung, der selbständige Bedeutung zukommt, ist ein ein Kraftfahrzeugtürverschluss mit zumindest einer Drehfalle, einer Sperrklinke für die Drehfalle und mit einem Auslösehebel für die Betätigung der Sperrklinke, wobei der Auslösehebel als Basishebel zumindest einen als abzweigendes Hebelglied ausgebildeten Mitnehmerarm aufweist, der mit einem motorisch angetriebenen Mitnehmerrad zusammenwirkt mit einem erfindungsgemäß Mehrfunktionshebel vorgesehen, wobei der Mitnehmerarm mit dem Auslösehebel eine Baueinheit bildet und mit dem Aulösehebel drehfest verbunden ist. Bei dieser Ausführungsform kann also der Auslösehebel einerseits mit beispielsweise einem Bowdenzug mechanisch betätigt werden, jedoch besteht ferner die Möglichkeit, den gleichen Auslösehebel auch motorisch zu betätigen. Dazu arbeitet beispielsweise ein Elektromotor mit einem Ritzel oder Schneckenrad auf das einen Zahnkranz oder Zahnkranzabschnitt aufweisende Mitnehmerrad. Das Mitnehmerrad weist zweckmäßigerweise einen Steuernocken für den Mitnehmerarm auf, der gegen diesen Steuernocken anliegt und dafür sorgt, dass der Auslösehebel bei rotierendem Mitnehmerrad eine Schwenkbewegung zur Betätigung der Sperrklinke ausführt, um also die Sperrklinke einzuklinken oder auszuklinken. Darüber hinaus kann der Auslösehebel als Basishebel im Rahmen der Erfindung aber auch noch eine weitere Betätigungsfunktion erfüllen, wenn nämlich der Auslösehebel auch noch einen Betätigungshebel als abzweigendes Hebelglied aufweist. Über diesen Betätigungshebel kann durch das Verschwenken des Auslösehebels beispielsweise ein Innen- oder Außenbetätigungshebel aber auch ein Zentralverriegelungshebel des Kraftfahrzeugtürverschlusses verstellt werden. Für den Betätigungshebel wie für den Mitnehmerarm gilt; weil es sich um Hebelglieder der eingangs beanspruchten Ausführungsform handelt, dass eine mehrteilige oder einteilige Bauweise mit dem Auslösehebel als Basishebel verwirklicht sein kann. Im Rahmen der mehrteiligen Ausführungsform können der Mitnehmerarm und der Betätigungshebel wiederum mit dem Auslösehebel vernietet oder darauf aufgeclipst sein. Dabei ist eine Ausführungsform aus vorzugsweise Kunststoff aber auch Stahl denkbar. Im ersteren Fall ist auch eine Klebeverbindung denkbar. Im letzteren Fall und bei einteiliger Ausführungsform können der Betätigungshebel und der Mitnehmerarm mit dem Auslösehebel auch verschweißt sein.

Im Folgenden wird die Erfindung anhand einer lediglich ein Ausführungsbeispiel darstellenden Zeichnung näher erläutert. Es zeigen:
- **Fig. 1**: einen erfindungsgemäßen Kraftfahrzeugtürverschluss mit Schlosskasten und den für die Erfindung wesentlichen Bauteilen in einer mechanisch betätigten Variante
- **Fig. 2**: den Gegenstand nach Fig. 1 mit dem Mehrfunktionshebel bei einer motorisch betätigten Ausführungsform in anderer Funktionsstellung und
- **Fig. 3**: den Gegenstand nach Fig. 1 mit einem Auslösehebel und einem mit dem Auslösehebel gleichachsig verbundenen Mitnehmerarm bei einer motorisch betätigten Ausführungsform.

In den Figuren ist ein Mehrfunktionshebel für das Hebelwerk eines Kraftfahrzeugtürverschlusses dargestellt. Dieser Mehrfunktionshebel weist einen Basishebel 1 für eine erste Betätigungsfunktion und zwei von dem Basishebel 1 abzweigende Hebelglieder 2, 3 für eine zweite und dritte Betätigungsfunktion auf, wobei die Hebelglieder 2, 3 mit dem Basishebel 1 in einteiliger Ausführungsform eine Baueinheit bilden oder aber auch mit dem Basishebel 1 als getrennte Hebelglieder verbunden sein können.

Im Rahmen des Ausführungsbeispiels nach der Fig. 1 ist lediglich das Hebelglied 3 mit dem Basishebel 1 drehfest verbunden. Dagegen fehlt bei dieser Variante das weitere Hebelglied, weil insofern eine mechanische Betätigung des dargestellten und aus Basishebel 1 sowie Hebelglied 3 zusammengesetzten Auslösehebels 1, 3 verfolgt wird. Demgegenüber wird der Auslösehebel 1, 2, 3 entsprechend der Fig. 2 motorisch betätigt, wobei in diesem Fall das Hebelglied 2 für die Anbindung eines Elektromotors 6 in Verbindung mit seinem Schneckenrad 7 sorgt, welches zusammengenommen ein Mitnehmerrad 5 beaufschlagen. Tatsächlich handelt es sich in diesem Fall bei dem mit dem Basishebel 1 vernieteten Hebelglied 2 um einen Mitnehmerarm, der mit dem motorisch angetriebenen Mitnehmerrad 5 zusammenwirkt.

Dazu arbeitet der Elektromotor 6 mit seinem Schneckenrad 7 auf das einen Zahnkranzabschnitt aufweisende Mitnehmerrad 5, welches einen Steuernocken 8 für den Mitnehmerarm 2 aufweist. Bei angetriebenem Mitnehmerrad 5 führt der Auslösehebel 1, 2, 3 eine Schwenkbewegung aus und betätigt die Sperrklinke 4, die entweder in die angedeutete Hauptrast 9 der Drehfalle 10 einfällt oder demgegenüber ausgehoben wird.

Das weitere Hebelglied 3 ist als Betätigungsarm ausgeführt und bildet eine Baueinheit mit dem Basishebel 1. Insoweit ist der Betätigungshebel 3 bzw. Betätigungsarm beispielsweise mit einem Innen- oder Außenbetätigungshebel oder auch einem Zentralverriegelungselement verbunden. Das gesamte Hebelwerk aus Basishebel 1 sowie den Hebelgliedern 2, 3 kann aus Metall, Kunststoff oder einer Kombination beider vorgenannten Werkstoffe bestehen.

Im Rahmen der mechanischen Variante nach Fig. 1 mit dem Auslösehebel 1, 3, bestehend aus dem Basishebel 1 und dem Betätigungshebel bzw. Betätigungsarm 3, wird die Verschwenkung des Auslösehebels 1, 3 mechanisch bewerkstelligt. Dazu verfügt der Auslösehebel 1, 3 bzw. der Basishebel 1 über eine Ausnehmung bzw. Bohrung 11, in die ein Verbindungselement 12 eingreift. Mit Hilfe des Verbindungselementes 12, welches als Bowdenzug, Stange etc. ausgeführt sein kann, lässt sich der Auslösehebel 1, 3 bei der mechanischen Version manuell im Gegenuhrzeigersinn beim Übergang von der Fig. 1 zur Fig. 2 um seine Achse 13 verschwenken, so dass infolgedessen die hiermit zusammenwirkende Sperrklinke 4 in Bezug auf die Drehfalle 10 ausgehoben wird. Wie gesagt, fehlt in diesem Fall einer mechanischen Betätigung des Auslösehebels 1, 3 das Hebelglied 2 bzw. der Hebelarm 2.

Erfindungsgemäß ist es nun möglich, unter Rückgriff auf den gleichen Basishebel 1 (sowie das übereinstimmende Hebelglied 3) die dargestellte Version aufzurüsten, in dem nun ein elektrisches Öffnen des Gesperres 4, 10 aus Sperrklinke 4 und Drehfalle 10 möglich wird. Dazu geht das Hebelglied 2 bzw. der Mitnehmerarm die bereits beschriebene Verbindung mit dem Basishebel 1 ein, bei welcher es sich vorliegend um eine Nietverbindung entsprechend der Fig. 2 handelt. Grundsätzlich sind zur Kopplung des Hebelarmes 2 mit dem Basishebel 1 aber auch andere Verbindungsmöglichkeiten denkbar und vom Erfindungsgedanken umfasst, so z. B. eine Rast-, Schraub-, oder auch Adhäsivverbindung

In jedem Fall besteht die Möglichkeit, das Hebelwerk mit dem Basishebel 1, der Sperrklinke 4 und der Drehfalle 10 im Schlosskasten zu realisieren, und zwar ungeachtet dessen, welche Funktionen der Kraftfahrzeugtürverschluss letztendlich ausführen soll. Je nach Kundenwunsch lässt sich dann diese Grundversion mit dem weiteren Hebelglied 3 als Betätigungsarm ausrüsten, um beispielsweise eine Öffnung des Gesperres 4, 2 mit Hilfe eines Außenbetätigungshebels oder auch Innenbetätigungshebels mechanisch gewährleisten zu können.

Fehlt an dieser Stelle beispielsweise ein Außenbetätigungshebel, weil insofern die zugehörige Kraftfahrzeugtür grifflos gestaltet ist, kann auf das betreffende Hebelglied 3 verzichtet werden. Dann wird man regelmäßig lediglich den Innenbetätigungshebel über das Verbindungselement 12 und die Bohrung 11 auf den Basishebel 1 arbeiten lassen. Wird in diesem Fall zusätzlich noch eine elektromotorische Öffnung gewünscht, so wird das Hebelglied 2 an den Basishebel 1 angeschlossen und werden im Übrigen der Elektromotor 6, das Schneckenrad 7 und das Mitnehmerrad 5 mit dem Steuernocken 8 im Schlosskasten platziert.

Im Rahmen des Ausführungsbeispiels nach Fig. 3 ist der Mitnehmerarm 2 als separates Hebelglied ausgeführt, welcher mit dem aus Basishebel 1 und Hebelglied 3 zusammengesetzten Auslösehebel 1, 3 auf einer Achse 13 verschwenkbar gelagert. ist. Der Mitnehmerarm 2 verfügt über einen Anschlag 14, welcher mit einer vorzugsweise ebenen Kontur 15 des Auslösehebels 1, 3 korrespondiert, so dass aus Auslösehebel 1, 3 und Mitnehmerarm 2 ein formschlüssiger Verbund entsteht. Der Verbund aus Mitnehmerarm 2 und Auslösehebel 1, 3 bilden so den Mehrfunktionshebel 1, 2, 3, der über das elektromotorisch angetriebene Mitnehmerrad 5 bzw. den Steuernocken 8 verschwenkt werden kann.

In jedem Fall führt ein Verschwenken des Mitnehmerarms 2 des Mehrfunktionshebels 1, 2, 3 im Gegenuhrzeigersinn beim Übergang von der Fig. 3 zur Fig. 2 dazu, dass die Sperrklinke 4 in Bezug auf die Drehfalle 10 aus der Hauptrast 9 ausgehoben wird.

## Patentansprüche

1. Mehrfunktionshebel für ein Hebelwerk, insbesondere für ein Hebelwerk eines Kraftfakzrzeugtürverschlusses, mit einem Basishebel (1) für eine erste Betätigungsfunktion und einem oder gegebenenfalls mehreren von dem Basishebel abzweigende Hebelglieder (2, 3) für eine zweite und gegebenenfalls weitere Betätigungsfunktionen, **dadurch gekennzeichnet, dass** die Hebelglieder (2, 3) mit dem Basishebel (1) durch Vernieten, Verklebten oder Verschweißen oder Aufclipsen drehfest verbunden sind und mit dem Basishebel (1) eine Baueinheit bilden.

2. Mehrfunktionshebel nach Anspruch 1, **dadurch gekennzeichnet, dass** die Hebelglieder (2, 3) mit dem Basishebel (1) gleichachsig verbunden sind.

3. Kraftfahrzeugverschluss mit Mehrfunktionshebel nach Anspruch 1 mit zumindest einer Drehfalle, einer Sperrklinke für die Drehfalle und mit einem Auslösehebel für die Betätigung der Sperrklinke, wobei der Auslösehebel (1) als Basishebel zumindest einen als abzweigendes Hebelglied ausgebildeten Mitnehmerarm (2) aufweist, der mit einem motorisch angetriebenen Mitnehmerrad (5) zusammenwirkt **dadurch gekennzeichnet, dass** der Mitnehmerarm (2) mit dem Auslösehebel (1) eine Baueinheit bildet und mit dem Auslösehebel (1) durch Verschweißen oder Vernieten, Verkleben oder Aufclipsen, drehfest verbunden ist.

4. Kraftfahrzeugverschluss mit Mehrfunktionshebel nach Anspruch 3, **dadurch gekennzeichnet, dass** ein Elektromotor (6) mit einem Ritzel oder Schneckenrad (7) auf das einen Zahnkranz oder Zahnkranzabschnitt aufweisende Mitnehmerrad (5) arbeitet.

5. Kraftfahrzeugverschluss mit Mehrfunktionshebel nach Anspruch 3 oder 4, **dadurch gekennzeichnet, dass** das Mitnehmerrad (5) einen Steuernocken (8) für den Mitnehmerarm (2) aufweist.

6. Kraftfahrzeugverschluss mit Mehrfunktionshebel nach einem der Ansprüche 3 bis 5, **dadurch gekennzeichnet, dass** der Auslösehebel (1) als Basishebel einen Betätigungshebel (3) als abzweigendes Hebelglied aufweist.

## Claims

1. Multi-function lever for a lever system, in particular for a lever system of a motor vehicle door lock, comprising a basic lever (1) for a first actuation function and one, or where applicable, several lever elements (2, 3) branching off the basic lever for a second and, where applicable, further actuation functions, **characterized in that** the lever elements (2, 3) are rotatably connected to the basic lever (1) by riveting, gluing or welding or clip-fastening and form a single element with the basic lever (1).

2. Multi-function lever according to claim 1, **characterized in that** the lever systems (2, 3) are connected to the basic lever (1) along the same axis.

3. Motor vehicle door lock with multi-function lever according to claim 1 with at least one rotary latch, a pawl for the rotary latch and a triggering lever for actuating the pawl, in which the triggering lever (1) as a basic lever contains at least a driving arm (2) in form of a branchingoff lever element, cooperating with a motorized driver wheel (5), **characterized in that** the driving arm (2) forms a single element with the triggering lever (1) and is rotatably connected to the triggering lever (1) by riveting, gluing or welding or clip-fastening.

4. Motor vehicle door lock with multi-function lever according to claim 3, **characterized in that** an electric motor (6) acts on a driver wheel, containing a sprocket or a sprocket section by means of a pinion or worm gear (7).

5. Motor vehicle door lock with multi-function lever according to claim 3 or 4, **characterized in that** the driver wheel (5) contains a control cam (8) for the driving arm (2).

6. Motor vehicle door lock with multi-function lever according to claims 3 to 5, **characterized in that** the triggering lever (1) as a basic lever contains an actuating lever (3) in form of a branching off lever element.

## Revendications

1. Levier multifonction pour un mécanisme de levier, en particulier pour un mécanisme de levier d'un dispositif de fermeture de portière de véhicule automobile, comprenant un levier de base (1) destiné à une première fonction de commande et un ou éventuellement plusieurs organes de levage (2, 3) séparés du levier de base et destiné à une deuxième et éventuellement d'autres fonctions de commande **caractérisé en ce que** les organes de levage (2, 3) sont reliés, par rivetage, collage, soudage ou clipsage au levier de base (1) de façon à résister à la torsion et constituent avec le levier de base (1) une unité modulaire.

2. Levier multifonction selon la revendication 1 **caractérisé en ce que** les organes de levage (2, 3) sont reliés au levier de base (1) sur le même axe.

3. Dispositif de fermeture de portière de véhicule automobile avec levier multifonction selon la revendication 1 avec au moins un loquet rotatif, un cliquet de blocage pour le loquet rotatif et avec un levier de libération (1) comme levier de base, le levier de libération (1) présentant comme levier de base au moins un bras d'entraînement (2) formé en tant qu'organe de levage séparé qui coopère avec une roue d'entraînement (5) entraîné par moteur **caractérisé en ce que** le bras d'entraînement (2) forme une unité modulaire avec le levier de libération (1) et qu'il est relié au levier de libération (1), par rivetage, collage, soudage ou clipsage au levier de base (1) de façon à résister à la torsion.

4. Dispositif de fermeture de portière de véhicule automobile avec levier multifonction selon la revendication 3 **caractérisé en ce qu'**un moteur électrique (6) travaille avec un pignon ou une roue hélicoïdale (7) sur la roue d'entraînement (5) comprenant une couronne dentée ou une section de couronne dentée.

5. Dispositif de fermeture de portière de véhicule automobile avec levier multifonction selon la revendication 3 ou 4 **caractérisé en ce que** la roue d'entraînement (5) comprend une came de commande (8) pour le bras d'entraînement (2).

6. Dispositif de fermeture de portière de véhicule automobile avec levier multifonction selon la revendication 3 ou 5 **caractérisé en ce que** le levier de libération (1) comprend, en tant que levier de base, un levier de déclenchement (3) comme organe de levage séparé.
